# EUROPÄISCHE PATENTSCHRIFT

(11) **EP 0 997 921 B1**
(45) Veröffentlichungstag und Bekanntmachung des Hinweises auf die Patenterteilung: **12.12.2001**
(21) Anmeldenummer: 99119944.9
(22) Anmeldetag: 11.10.1999
(51) Int. Cl.: H01H 47/04

(54) **Verfahren und Einrichtung zur Steuerung eines elektromechanischen Relais**
Method and device for control of a electromechanical relay
Procédé et dispositif de commande pour un relais électromécanique

(30) Priorität: 28.10.1998 DE 19849684
(43) Veröffentlichungstag der Anmeldung: 03.05.2000
(73) Patentinhaber: ABB PATENT GmbH, 68526 Ladenburg (DE)
(72) Erfinder: Heite, Christian, Dr. Ing, 58553 Halver (DE)
(74) Vertreter: Miller, Toivo

(56) Entgegenhaltungen:
- EP-A- 0 298 737
- US-A- 4 679 116

## Beschreibung

Die Erfindung bezieht sich auf ein Verfahren zur Steuerung eines an einem Wechselspannungsnetz betriebenen und einen Laststrom schaltenden elektromechanischen Relais, sowie auf eine Einrichtung zur Durchführung des Verfahrens.

Relais werden häufig verwendet, wenn ein großer Laststrom mittels eines kleinen Steuerstroms geschaltet werden soll, z.B. beim Einsatz als Installationsschalter. Vorteile mechanischer Relais liegen in hoher Robustheit und geringem Bauvolumen bei relativ geringem Preis. Vor hohen Anforderungen stehen jedoch elektromechanische Bauelemente, wenn große Anlaufströme, wie sie z.B. bei kapazitiven oder Glühlampenlasten auftreten, geschaltet werden müssen. Glühlampenlasten sind gekennzeichnet durch einen Faktor von etwa 10 im Verhältnis von Anlaufstrom zu dem Strom im stationären Endwert. Kapazitive Lasten treten beim Einsatz als Installationsschalter, z.B. beim Schalten von elektronischen Transformatoren, Energiesparlampen oder elektronischen Vorschaltgeräten für Leuchstofflampen auf.

Es ist bekannt, beim Einsatz elektromechanischer Relais Anforderungen an das Schaltvermögen, z.B. der Verschweißfestigkeit der Kontakte, durch geeignete Wahl des Kontaktmaterials, z.B. AGCdO oder AGSnO, zu entsprechen. Das Erzielen erhöhter Verschweißfestigkeit der Kontakte über entsprechende Werkstoffe hat aber technologische Grenzen. Zudem geht die Optimierung des Parameters "Verschweißfestigkeit" zu Lasten anderer Parameter, wie Bauform oder Kontaktwiderstand. Gesetzliche Auflagen zur Verarbeitung des Schwermetalls Cadmium sind streng.

Bekannt sind auch Verfahren, bei denen ein Laststrom mit hohem Einschaltstromanteil nach dem Einschalten mittels eines ersten Relais zunächst über einen entsprechenden Shunt geführt und der Shunt verzögert mit Hilfe eines Kontaktes eines zweiten Relais überbrückt wird. Die Einschaltstrombegrenzung über einen Shunt hat den Nachteil, daß der Vorwiderstand für unterschiedliche Lasten oder Betriebsspannungen grundsätzlich neu dimensioniert werden muß. Die Impulsbelastbarkeit des Shunts muß hoch sein, das Bauteil wird entsprechend groß. Zwei Schaltrelais im Laststromkreis bedeutet neben den Kosten eine Verdopplung des Einschaltwiderstandes mit dem Problem der anfallenden Verlustleistung über den Relaiskontakten.

Auf dem Gebiet der Anwendung sogenannter Halbleiterrelais ist es bekannt, einen Einschaltstromstoß durch Einschalten im Nullpunkt der Wechselspannung des Laststromkreises zu begrenzen. Diese bei elektronischen Schaltern anwendbare Technik läßt sich bei elektromechanischen Relais nicht ohne weiteres anwenden, weil eine nicht konstante Verzögerungszeit zwischen Anlegen einer Erregerspannung und Schließen des Relaiskontaktes auftritt.

Der Erfindung liegt daher die Aufgabe zugrunde, ein Verfahren für einen Betrieb eines elektromechanischen Relais an einem Wechselspannungsnetz anzugeben, mit dem eine besonders geringe Belastung der Relaiskontakte durch Anlaufströme beim Einschalten einer Last erreicht wird. Außerdem soll eine Einrichtung zur Durchführung des Verfahrens angegeben werden.

Diese Aufgabe wird durch ein Verfahren zur Steuerung eines elektromechanischen Relais mit den im Anspruch 1 angegebenen Verfahrensmerkmalen gelöst. Vorteilhafte Ausgestaltungen und eine Einrichtung sind in weiteren Ansprüchen angegeben.

Mit der Erfindung wird das aus der Technik der elektronischen Schalter bekannte Verfahren des Schaltens im Nulldurchgang der Wechselspannung aufgegriffen und für elektromechanische Relais anwendbar gemacht. Ein Schalten quasi im Nullpunkt der Wechselspannung wird dabei durch eine verzögerte Weitergabe eines Einschaltbefehls an die Relaisspule erreicht, wobei die Einschaltverzögerung so gewählt ist, daß sie zusammen mit der Relaisreaktionszeit ein Schließen des Relaiskontaktes zum Zeitpunkt eines Nulldurchgangs, bzw. zumindest in der Nähe eines Nulldurchgangs der Wechselspannung bewirkt. Mittels einer Regelschleife wird die Einschaltverzögerung optimiert, so daß zumindest nach wenigen Schaltzyklen eine vorher festlegbare Maximalabweichung vom Zeitpunkt des Nulldurchgangs erreicht wird.

Das Verfahren erfordert zwar eine Erfassung des Wechselspannung-Nulldurchgangs, dazu erforderliche Mittel sind jedoch beispielsweise bei modernen Installationssystemen mit Informationsübertragung über das Wechselspannungsnetz aus anderen Gründen ohnehin vorhanden. Ebenso Mikrocontroller zur Realisierung einer zur Durchführung des Verfahrens erforderlichen elektronischen Ansteuereinheit. Der Mehraufwand gegenüber einem einfachen elektromechanischen Relais beschränkt sich somit auf einen verfahrensgemäß notwendigen Stromimpulsdetektor und eine Softwareroutine.

Besonders vorteilhaft ist, daß nur ein einziges, äußerst kleindimensionierbares Relais benötigt wird. Dies ist wiederum besonders für Installationssysteme, beispielsweise das Powernet-System der Fa. Busch-Jaeger Elektro GmbH, Lüdenscheid, von großer Bedeutung, weil damit Schaltfaktoren mit ausreichendem Schaltvermögen in üblichen Unterputzdosen untergebracht werden können.

Eine weitere Erläuterung des Verfahrens einschließlich der Mittel zur Durchführung des Verfahrens erfolgt nachstehend anhand eines in der Zeichnung dargestellten Ausführungsbeispiels.

Fig. 1 zeigt ein Blockschema einer Einrichtung zur Durchführung des Verfahrens. Eine Last 1 ist mittels eines Relaiskontaktes 2 eines elektromechanischen Relais 3 mit einer Wechselspannung über Leiter N, L verbindbar. Die zum Relais 3 gehörende Relaisspule 4 wird durch eine elektronische Ansteuereinheit 5 angesteuert, die mittels eines Mikrocontrollers realisiert sein kann. Der Ansteuereinheit 5 ist über einen Eingang E ein Schaltbefehl zuführbar. An die Wechselspannung führenden Leiter N, L ist ein Netzspannung-Nulldurchgangs-Detektor 6 angeschlossen, der ein Nulldurchgangssignal bildet und der Ansteuereinheit 5 zuführt. Ein StromimpulsDetektor 7 in Verbindung mit einer Meßeinrichtung 8 liefert einen Stromimpuls-Meßwert nach dem jeweiligen Schließen des Relaiskontakts 2 an die Ansteuereinheit 5.

Der Ansteuereinheit 5 ist zur Initialisierung ein Verzögersdauer-Schätzwert T₀, beispielsweise T₀=4ms, vorgebbar. Der Schätzwert wird abhängig von der konstruktiven Auslegung des Relais 3 gewählt.

Außerdem ist der Ansteuereinheit 5 ein Anpassungswert dT als Konstante K, beispielsweise K=100µs, vorgebbar.

Eine mögliche Arbeitsweise der Ansteuereinheit 5 wird nachstehend beschrieben.

Wenn der Ansteuereinheit 5 ein Schaltbefehl am Eingang E zugeführt wird, steuert sie nach einer Verzögerungsdauer T die Relaisspule 5 an. In einem Initialisierungszyklus ist die Verzögerungsdauer T der vorgegebene Schätzwert T=T₀. Der nach Schließen des Relaiskontaktes 2 im Laststromkreis auftretende Anlaufstromimpuls dl wird mit den Mitteln 7, 8 als Meßwert erfaßt und der Ansteuereinheit 5 zugeführt. In Abhängigkeit vom Vorzeichen des Stromimpulses wird die Verzögerungsdauer T für den folgenden Einschaltvorgang um den Anpassungswert dT inkrementiert oder dekrementiert, der als Konstante K vorgegeben sein kann, so daß zumindest nach einigen Einschaltvorgängen eine Abweichung des Kontaktschließzeitpunktes vom Zeitpunkt t₀ des Wechselspannungs-Nulldurchgangs von ±dT erreicht ist.

Zur Stabilisierung des Regelkreises für die Verzögerungsdauer-Anpassung kann außer dem Vorzeichen des Stromimpulses auch der Betrag des Strommeßwertes herangezogen und mit einem Schwellenwert C verglichen werden, wobei eine Anpassung der Verzögerungsdauer unterbleibt, wenn der vorgegebene Schwellenwert C vom gemessenen Stromimpuls nicht erreicht wird.

Der Betrag des gemessenen Strompulses kann auch dazu verwendet werden, eine davon abhängige Schrittweite des Anpassungswertes dT zu bilden. In diesem Fall wird also nicht die Konstante K, sondern ein variabler Wert zur Bildung des Anpassungswerts dT herangezogen. Damit kann mit einer kleineren Zahl von Schaltzyklen das angestrebte Optimum für den Ansteuerungszeitpunkt erzielt werden und außerdem ein praktisch mit dem Nulldurchgang t₀ übereinstimmender Einschaltzeitpunkt erreicht werden.

## Patentansprüche

1. Verfahren zur Steuerung eines an einem Wechselspannungsnetz betriebenen und einen Laststrom schaltenden elektromagnetischen Relais (3), das eine Relaisspule (4) und wenigstens einen Relaiskontakt (2) aufweist, wobei
- eine Ansteuerung der Relaisspule (4) mittels einer elektronischen Ansteuereinheit (5) erfolgt,
- eine Erfassung des jeweiligen Nulldurchgangs der Wechselspannung erfolgt,
- eine Erfassung eines jeweils beim Einschalten der Last im Lastkreis auftretenden Stromimpulses (dl) erfolgt,
- nach Eingabe eines Schaltbefehls in die Ansteuereinheit (5), eine Ansteuerung der Relaisspule (4) jeweils nach einer Verzögerungsdauer (T) nach dem Zeitpunkt des letzten Wechselspannung-Nulldurchgangs (t₀) liegenden Ansteuerungszeitpunkt erfolgt,
- zur Initialisierung ein Verzögerungsdauer-Schätzwert (T=T₀) vorgegeben wird, und
- in weiteren Schaltzyklen die Verzögerungsdauer (T) abhängig vom Vorzeichen des Stromimpulses (dl) um einen Anpassungswert (dT) inkrementiert oder dekrementiert wird, um ein Schalten der Last nahe am Zeitpunkt des Wechselspannung-Nulldurchgangs (t₀) zu erreichen.

2. Verfahren nach Anspruch 1, **dadurch gekennzeichnet, daß** die Verzögerungsdauer (T) nur dann um einen Anpassungswert (dT) inkrementiert oder dekrementiert wird, wenn der Betrag des Stromimpulses (dl) über dem Wert eines vorgegebenen Schwellenwerts (C) liegt.

3. Verfahren nach Anspruch 1 oder 2, **dadurch gekennzeichnet, daß** als Anpassungswert (dT) eine Konstante (K), beispielsweise 100 µs gewählt wird.

4. Verfahren nach Anspruch 1 oder 2, **dadurch gekennzeichnet, daß** der Anpassungswert (dT) abhängig vom Betrag des Stromimpulses (dl) gebildet und verwendet wird.

5. Elektromechanisches Relais (3), dessen Relaisspule (4) mittels einer elektronischen Ansteuereinheit (5) angesteuert ist, der ein Schaltbefehl, ein erfaßter Laststromimpuls (dl), und ein Wechselspannungs-Nulldurchgangs-Signal zugeführt werden und die dafür eingerichtet ist, ein Ansteuersignal an die Relaisspule (4) auszugeben, das gegenüber dem letzten vorausgegangenen Zeitpunkt des Wechselspannung-Nulldurchgangs (t₀) um eine Verzögerungsdauer (T) verzögert ist, die zur Initialisierung als Verzögerungsdauer-Schätzwert (T=T₀) vorgebbar ist, und die abhängig vom erfaßten Laststromimpuls (dl) mittels der Ansteuereinheit (5) anpaßbar ist.

## Claims

1. Method for controlling an electromagnetic relay (3) which is operated from an AC mains system, switches a load current and has a relay coil (4) and at least one relay contact (2), with
- the relay coil (4) being actuated by means of an electronic actuating unit (5),
- the respective zero crossing of the AC voltage being detected,
- a current pulse (dI), which occurs whenever the load is switched on in the load circuit, being detected,
- after inputting a switching command to the actuating unit (5), the relay coil (4) is in each actuated at an actuation time which occurs following a delay period (T) from the time of the last AC voltage zero crossing (t₀),
- a delay period estimated value (T=T₀) is preset for initialization, and
- in further switching cycles, the delay period (T) is incremented or decremented by an adaptation value (dT) depending on the mathematical sign of the current pulse (dI), in order for the load to be switched close to the time of the AC voltage zero crossing (t₀).

2. Method according to Claim 1, **characterized in that** the delay period (T) is incremented or decremented by an adaptation value (dT) only when the magnitude of the current pulse (dI) is greater than the value of a preset threshold value (C).

3. Method according to Claim 1 or 2, **characterized in that** a constant (K), for example 100 µs, is chosen as the adaptation value (dT).

4. Method according to Claim 1 or 2, **characterized in that** the adaptation value (dT) is formed and is used depending on the magnitude of the current pulse (dI).

5. Electromechanical relay (3), whose relay coil (4) is actuated by means of an electronic actuating unit (5), to which a switching command, a detected load current pulse (dI) and an AC voltage zero crossing signal are supplied, and which is set up to output an actuation signal to the relay coil (4) which is delayed by a delay period (T) from the last previous time of the AC voltage zero crossing (t₀) and which can be preset as a delay period estimated value (T=T₀) for initialization, and which can be adapted by means of the actuation unit (5), depending on the detected load current pulse (dI).

## Revendications

1. Procédé de commande d'un relais électromagnétique (3) utilisé dans un réseau à courant alternatif et commutant un courant de charge, qui comporte une bobine de relais (4) et au moins un contact de relais (2), dans lequel
- on excite la bobine de relais (4) au moyen d'une unité d'excitation (5) électronique,
- on détecte le passage par zéro de la tension alternative,
- on détecte une impulsion de courant (dI), qui apparaît lors de la mise en circuit de la charge,
- après envoi d'un ordre de commutation à l'unité d'excitation (5), on excite la bobine de relais (4) après une durée de temporisation (T) après l'instant d'excitation correspondant au dernier passage par zéro (t₀) de la tension alternative
- pour l'initialisation on indique une valeur estimative de durée de temporisation (T=T₀), et
- au cours de cycles de commutation ultérieurs, on incrémente ou on décrémente la durée de temporisation (T) avec une valeur d'adaptation (dT) en fonction du signe de l'impulsion de courant (dI), afin d'obtenir une commutation de la charge voisine de l'instant du passage par zéro (t₀) de la tension alternative.

2. Procédé selon la revendication 1, **caractérisé en ce qu'**on incrémente ou on décrémente la durée de temporisation (T) d'une valeur d'adaptation (dT) seulement lorsque la valeur de l'impulsion de courant (dI) est supérieure à une valeur seuil (C) prédéterminée.

3. Procédé selon la revendication 1 ou 2, **caractérisé en ce qu'**on choisit comme valeur d'adaptation (dT) une constante (K), par exemple 100 µs.

4. Procédé selon la revendication 1 ou 2, **caractérisé en ce qu'**on forme et on utilise la valeur d'adaptation (dT) en fonction de la valeur de l'impulsion de courant (dI).

5. Relais électromagnétique (3), dont la bobine de relais (4) est excitée au moyen d'une unité d'excitation (5) à laquelle on transmet un ordre de commutation, une impulsion détectée de courant de charge (dI) et un signal de passage par zéro de la tension alternative, et qui est agencée pour délivrer à la bobine de relais (4) un signal d'excitation retardé d'une durée de temporisation (T) par rapport au dernier instant (t₀) du passage par zéro de la tension alternative, laquelle durée de temporisation, pour l'initialisation, peut être fixée en tant que valeur estimative de durée de temporisation (T=To) et peut être adaptée au moyen de l'unité d'excitation (5) en fonction de l'impulsion de courant (dI) mesurée.
